# EUROPÄISCHE PATENTSCHRIFT

(11) **EP 0 427 995 B1**
(45) Veröffentlichungstag und Bekanntmachung des Hinweises auf die Patenterteilung: **01.06.1994**
(21) Anmeldenummer: 90120663.1
(22) Anmeldetag: 29.10.1990
(51) Int. Cl.: E01H 10/00

(54) **Streuvorrichtung zum Ausstreuen angefeuchteter Granulate**
Device for spreading pre-wetted granular material
Dispositif de distribution de produits granulaires premouillés

(30) Priorität: 13.11.1989 DE 3937675
(43) Veröffentlichungstag der Anmeldung: 22.05.1991
(73) Patentinhaber: Küpper-Weisser GmbH, D-78199 Bräunlingen (DE)
(72) Erfinder: Seidl, Richard, W-7710 Donaueschingen (DE); Vetter, Dieter, W-7713 Hüfingen 4 (DE)
(74) Vertreter: Neymeyer, Franz, Dipl.-Ing. (FH)

(56) Entgegenhaltungen:
- AT-B- 369 076
- DE-A- 3 050 355
- DE-A- 3 544 060

## Beschreibung

Die Erfindung betrifft eine Streuvorrichtung.

Bei einer bekannten Streuvorrichtung (DE-A 35 44 060) sind acht winkelschienenartig ausgebildete Wurfschaufeln in radialer Richtung verlaufend auf der Oberseite des Streutellers so angebracht, daß sie von der Streutellerwelle einen radialen Abstand aufweisen, der etwa dem halben Streutellerradius entspricht. Ein zylindrisches Rohr mit einem wesentlich kleineren Durchmesser bildet zusammen mit einer konzentrisch darum herum angeordneten, kegelstumpfartigen Gehäusewand und einem ringförmigen Boden einen Zwischenbehälter für die Befeuchtungsflüssigkeit. Über einer dreieckförmigen Auslaßöffnung der Gehäusewand befindet sich in geringem radialem Abstand eine parallel dazu verlaufende Prallwand die die Auslaßöffnung vollständig abdeckt, wobei diese gemeinsam mit der Prallwand so angeordnet ist, daß sich die Mitte ihrer Umfangslänge an der Stelle befindet, wo das Streugut über eine schräg zur Drehachse des Streutellers und exzentrisch dazu angeordnete Rutsche gezielt zugeführte granulierte Streugut auftrifft. Auf der Oberseite des Streutellers ist konzentrisch zu dessen Welle ein an seinem Umfang mit sägezahnartigen Zähen versehener Zahnring befestigt, dessen Zahnrücken Wurfflächen bilden, welche die Aufgabe haben, radial nach innen laufende Flüssigkeit wieder nach außen zu schleudern. Dabei ist der Durchmesser des Zahnrings aber wesentlich kleiner als der des unteren Randes der kegelstumpfartig aufgebildeten Gehäusewand. Die axiale Höhe des Zahnringes ist größer als der axiale etwa 3 cm betragende Abstand der Unterkante der kegelstumpfartigen Gehäusewand von der Oberseite des Streutellers.

Während des Betriebs läuft die Befeuchtungsflüssigkeit je nach Dosierung über einen mehr oder weniger breiten Bereich aus der Auslaßöffnung aus und fließt dabei über die darunter liegende Außenfläche der Gehäusewand, wo das von der Prallwand abprallende granulierte Streugut teilweise auftrifft. Spätestens auf der Oberfläche des Streutellers kommt die Flüssigkeit mit dem granulierten Streugut in Berührung. Auf Grund der im Bereich des Auftreffpunkts geringen tangentialen Beschleunigung und der kleinen Zentrifugalkräfte im inneren Bereich der Wurfschaufeln, treten an den Wurfschaufeln temporär unkontrolliert Stauungen und Anhäufungen des Streugutgranulats auf, die zum großen Teil eine Ablenkung vertikal nach oben erfahren und dadurch einer weiteren Durchmischung mit Flüssigkeit entzogen sind.

Die Durchmischung und Anfeuchtung des Granulats ist deshalb unzureichend, und es entsteht ein unstetiges Streubild mit unterschiedlichen Wurfweiten und ungleichmäßiger Verteilung des Streuguts auf der zu betreuenden Fläche.

Bei einer weiteren bekannten Streuvorrichtung (DE-A 30 50 355) sind zur separaten Zufuhr des granulierten, an sich trockenen Taustoffes und einer Befeuchtungsflüssigkeit auf die Oberfläche eines Streutellers Zuführkanäle vorgesehen, die von zwei koaxial zur Rotationsachse des Streutellers angeordneten Fallrohren unterschiedlicher Weite gebildet werden. Die Fallrohre enden jeweils unterhalb der von den Oberkanten der Wurfschaufeln gebildeten Ebene. Der Streuteller weist zwei radial zueinander versetzte Gruppen von jeweils geraden Wurfschaufeln auf, welche im wesentlichen in radialer Richtung verlaufen und von denen die eine Gruppe zwischen den beiden Fallrohren und die andere Gruppe radial außerhalb des äußeren Fallrohres angeordnet ist. Während die inneren Wurfschaufeln exakt radial verlaufen, sind die getrennten äußeren Wurfschaufeln geringfügig schräg dazu verlaufend angeordnet.

Zwischen der inneren Wurfschaufelgruppe und der äußeren Wurfschaufelgruppe befindet sich eine etwa halbkreisförmige Ringwand, so daß nur in dem Winkelbereich, wo diese Ringwand fehlt, Streugut in den Bereich der äußeren Wurfschaufelgruppe austreten kann. Durch den zwischen dem äußeren Fallrohr und dem inneren Fallrohr bestehenden Ringkanal wird das granulierte Streugut zugeführt, während die Befeuchtungsflüssigkeit durch das innere Fallrohr auf den Streuteller gelangt und bereits im Bereich der inneren Wurfschaufeln mit dem granulierten Streugut vermischt wird.

Bei dieser bekannten Streuvorrichtung wird das Granulat und die Befeuchtungsflüssigkeit nicht gezielt in einem eng begrenzten Bereich der Streutelleroberfläche zugeführt, was insbesondere dann zu einer mangelhaften Befeuchtung des granulierten Streuguts führt, wenn geringe Mengen an Befeuchtungsflüssigkeit zugeführt werden sollen. Auch hier ist durch die Anordnung der Wurfschaufeln die Gefahr unkontrollierter Granulatanhäufungen nicht beseitigt und somit eine gleichmäßig intensive Durchmischung sowie ein gleichmäßiges Ausstreuen des Streugutes nicht gewährleistet.

Der Erfindung Kommt die aus der AT-B- 369 076 bekannte Streuvorrichtung am nächsten, bei der eine zur Streutellerwelle konzentrisch angeordnete, kegelstumpfartige Verkleidung als Leitkörper fest mit dem sechs gerade, exakt radial verlaufende Wurfschaufeln aufweisenden Streuteller verbunden ist, so daß sie auch die Drehbewegung des Streutellers ausführt. Die Befeuchtungsflüssigkeit fließt aus mehreren oberhalb der Verkleidung in Achsnähe ortsfest angeordneten Zuführbohrungen von oben auf die Mantelfläche dieser Verkleidung, und zwar gerade in einem Winkelbereich, in dem das durch die Granulatrutsche ankommende Granulat in der unteren Hälfte der Mantelfläche auftrifft. Die sich auf der oberen Hälfte der Mantelfläche des Leitkörpers befindende Flüssigkeit wird durch die Drehung des Leitkörpers laufend von der Stelle, unterhalb welcher das trockene Granulat auftrifft, weggedreht, so daß nur ein geringer Teil der Befeuchtungsflüssigkeit direkt mit dem trockenen ankommenden Granulat in Berührung kommt. Da die Befeuchtungsflüssigkeit stärker an der Mantelfläche des Leitkörpers haftet als das schwerere Granulat und weil sich die Befeuchtungsflüssigkeit über die gesamte Mantelfläche des Leitkörpers verteilt bevor sie mit dem granulierten Streugut in Berührung kommt, kann eine Durchmischung und Durchfeuchtung bei weitem nicht in der angestrebten Intensität erzielt werden. Hinzu kommt die Gefahr, daß das trockene von der Granulatrutsche bzw. dem Zuführschacht kommende Granulat, insbesondere Salz, auf der feuchten Mantelfläche haften bleibt und sich zu einer wachsenden Kruste aufbaut. Des weiteren bilden sich auf Grund der radialen Anordnung der Wurfschaufeln im inneren Bereich unkontrolliert Granulatanhäufungen, die sich einer weiteren Anfeuchtung bzw. Durchmischung mit Flüssigkeit entziehen und zu einer ungleichmäßigen Wurfweite und Streugutverteilung führen.

Bei den meisten bekannten Streuvorrichtungen, die zum Anfeuchten des an sich trocken zugeführten Granulats geeignet sind, ist weder eine gleichmäßig intensive Durchmischung noch ein stetiger, kontrollierter, gleichmäßiger Fluß des Gemisches aus Befeuchtungsflüssigkeit und granuliertem Streugut durch die Führung der Wurfschaufeln auf dem Streuteller in der erwünschten Art gewährleistet. Vielmehr bilden sich insbesondere im radial inneren Bereich der Wurfschaufeln durch die dort nur in geringem Maß vorhandenen Zentrifugalkräfte unkontrolliert Anhäufungen und Zusammenballungen aus, die zu Stauungen des Granulats entlang der Wurfschaufeln führen und somit eine Ablenkung des Streuguts in vertikaler Richtung bewirken können. Insbesondere bei angefeuchtetem Streugut, welches zusätzlich noch verklumpen kann, führt das plötzliche Ablösen der Anhäufungen von einer Wurfschaufel zu einem unstetigen und ungleichmäßigen Streubild sowohl bezüglich der Streudichte als auch bezüglich der Wurfweite.

Der Erfindung liegt deshalb die Aufgabe zugrunde eine Streuvorrichtung zur Verfügung zu stellen, bei der einerseits durch die sichere Vermeidung von unkontrollierten Granulatanhäufungen an den Wurfschaufeln eine bessere Durchmischung der beiden Streumedien, d.h. eine gleichmäßigere und intensivere Durchfeuchtung des vom Streuteller austretenden granulierten Streugutes zu erzielen und andererseits eine gleichmäßigere Streugutverteilung auf der Fahrbahn, und somit einen effektiveren und sparsameren Streuguteinsatz zu gewährleisten.

Gelöst wird diese Aufgabe erfindungsgemäß durch die in Anspruch 1 angegebenen Merkmale, insbesondere dadurch, daß der Streuteller entlang der Mantelfläche des kegelstumpfartigen oder auch zylindrischen Leitkörpers mit mehr als zwölf Prallflächen versehen ist, die von Zahnflanken des Leitkörpers oder von den inneren Endabschnitten der in gleicher Zahl vorhandenen Wurfschaufeln gebildet sind und die im jeweiligen Schnittpunkt mit der Scheitellinie einen Anstellwinkel α von etwa 40° bis 60° bilden.

Durch den Anstellwinkel α, den die Wurfschaufeln mit der Radialen bilden, wird eine radial auf das Streugut wirkende Kraftkomponente erzeugt, die das granulierte Streugut und die zugeführte Befeuchtungsflüssigkeit nach dem Abprallen an den Prallflächen und Auftreffen auf der Streutelleroberfläche beim Erreichen der inneren Fußlinie einer Wurfschaufel nach außen entlang der Fußlinie beschleunigt. Diese Beschleunigungskräfte bewirken eine gleichmäßige Verteilung des Streugutes entlang der Wurfschaufeln, so daß das Streugut in einem gleichmäßigen stetigen Fluß zum Streutellerrand geführt wird. Dieser homogene stetige Fluß entlang der Wurfschaufeln bewirkt eine bessere Durchmischung und Durchfeuchtung des granulierten Streugutes mit der Befeuchtungsflüssigkeit, und das Gemisch verläßt die Wurfschaufeln in Form eines homogenen, stetigen Strahls in annähernd horizontaler Richtung. Temporär unkontrollierte Anhäufungen und damit Ablenkungen des Granulats nach oben werden dadurch effektiv vermieden.

Durch die größere Anzahl der Wurfschaufeln wird die Beaufschlagung der einzelnen Wurfschaufel mit Streugut verringert, so daß der Flußquerschnitt des Streugutes vermindert ist und somit eine weitere Verbesserung der Durchmischung und Durchfeuchtung entlang der Wurfschaufeln vom Erfassungspunkt von Streugut und Flüssigkeit durch die Wurfschaufeln im inneren des Streutellers bis zum Streutellerrand erfolgen kann. Weitere vorteilhafte Ausgestaltungen der Erfindung sind den Ansprüchen 2 bis einschließlich 11 zu entnehmen.

Anhand der Zeichnung wird im folgenden die Erfindung näher erläutert. Es zeigt:
- Fig. 1: eine Streuvorrichtung in Seitenansicht;
- Fig. 2: einen vertikalen Teilschnitt aus Fig. 1;
- Fig. 3: einen Schnitt III-III aus Fig. 2;
- Fig. 4: einen vertikalen Teilschnitt einer Ausführungsform mit einem anderen Leitkörper;
- Fig. 5: einen Schnitt V-V aus Fig. 4;
- Fig. 6: einen Schnitt V-V aus Fig. 4 mit geschwenkter Granultrutsche;
- Fig. 7: den Flüssigkeitsbehälter mit Deckblech in Seitenansicht;
- Fig. 8: einen Schnitt VIII-VIII aus Fig. 7;
- Fig. 9: einen Teilschnitt IX-IX aus Fig. 5;
- Fig. 10: einen Teilschnitt X-X aus Fig. 5 mit schräg gestellten Wurfschaufeln
- Fig. 11, 12, 13: die Streuvorrichtung der Fig. 1 mit unterschiedlichen Flüssigkeitszuführeinrichtungen.

Die in der Zeichnung dargestellte Streuvorrichtung weist einen Streuteller 1 auf, der mittels einer zylindrischen Nabe 2 (Fig.2) an einer vertikalen Welle 3 befestigt ist und von einem regelbaren Hydraulikmotor 4 in Richtung des Pfeiles 5 (Fig.2) drehend angetrieben wird. Der Streuteller 1 hat einen planebenen inneren Abschnitt 6, der sich etwa über ein Drittel des gesamten Durchmessers erstreckt, und einen äußeren Ringabschnitt 7, der unter einem Kegelwinkel (α1) von etwa 10° nach außen ansteigend verläuft. Auf der Oberseite des Streutellers 1 ist im Bereich des inneren Abschnitts 6 konzentrisch zur Drehachse 8 ein kegelstumpfartiger Leitkörper 9 befestigt, der sich mit dem Streuteller 1 dreht. Der Leitkörper 9 ist an seinem Umfang mit fünfzehn Prallflächen 10 versehen, die von den in Drehrichtung vorlaufenden Zahnflanken sägezahnartiger Zähne 10' gebildet sind, welche sich in radialer Richtung von innen nach außen und in axialer Richtung von unten nach oben verjüngen.

Wie aus Fig. 1 und 2 ersichtlich ist, befindet sich oberhalb des Streutellers 1 in einem geringen axialen Abstand eine im Querschnitt annähernd U-förmige oder V-förmige Granulatrutsche 11, deren Scheitellinie 12, entlang welcher das Granulat im wesentlichen auf den Streuteller geführt wird, die Mantelfläche des Leitkörpers 9 in einem Schnittpunkt oder Auftreffpunkt 13 schneidet und die zur Drehachse 8 einen Neigungswinkel von etwa 30° aufweist. Beim Ausführungsbeispiel der Fig. 1, 2 und 3 ist die Anordnung der Granulatrutsche 11 des weiteren so getroffen, daß die Scheitellinie 12 exakt radial verläuft, d.h., daß sie die Drehachse 8 schneidet.

Die vorerwähnten Prallflächen 10 des Leitkörpers 9 sind, was am besten aus der Fig. 3 ersichtlich ist, im wesentlichen als ebene Flächen ausgebildet und in ihrem radialen Verlauf so angeordnet, daß sie mit einer durch den Auftreffpunkt 13 verlaufenden Radialen 14 einen Anstellwinkel α bilden, der zwischen 40° und 60° betragen kann, vorzugsweise bei 45° liegt, und daß ihre inneren Enden in Drehrichtung jeweils vorne liegen.

An jede Prallfläche 10 schließt sich in gleicher Richtung nach außen verlaufend eine Wurfschaufel 15 an, die bis zum äußeren Rand 16 des Streutellers 1 reicht und lückenlos auf der Streutelleroberseite aufsitzt. Beim Ausführungsbeispiel der Fig. 1, 2 und 3 verlaufen diese Wurfschaufeln etwa bis zum halben Radius des Streutellers in exakt der gleichen Richtung wie die Prallflächen 12, d.h. ebenfalls unter dem Anstellwinkel α. Der restliche Teil der Wurfschaufeln 15 hat, wie am besten aus Fig. 3 ersichtlich ist, einen geschwungenen Verlauf, und zwar derart, daß sich an den geraden inneren Abschnitt 17 eine in Drehrichtung rückwärts gerichtete Krümmung 18 anschließt, die sich in einer etwas stärkeren, in Drehrichtung vorwärts gerichteten Krümmung 19 bis zum Streutellerrand 16 fortsetzt.

Außerdem sind die Wurfschaufeln 15 in dem Bereich, wo das Granulat auf die Prallflächen 10 auftrifft bzw. wo das Granulat aus der Granulatrutsche kommend in die Ebene ihrer Oberkanten eintritt, jeweils mit einem dreieckförmigen Ausschnitt 20 versehen, der ein ungehindertes Auftreffen des Granulats im unteren Drittel der Prallflächen 10 begünstigt. Zu diesem Zweck sind die Ausnehmungen 20 so tief, daß ihre Spitzen unterhalb der Horizontalebene des Auftreffpunkts 13 liegen.

Andererseits sind diese Ausnehmungen 20 der Wurfschaufeln 15 nur so tief, daß im unteren Viertel der Wurfschaufelhöhe eine lückenlose Verbindung zwischen den Wurfschaufeln 15 und den Prallflächen 10 und somit eine durchgehende Führung des Streuguts von den Prallflächen 10 bis zum Streutellerrand 16 besteht.

Diese Ausnehmungen 20 bringen den Vorteil mit sich, daß das von oben einfallende Granulat nicht schon an der Oberkante der Wurfschaufeln 15 erfaßt und zumindest teilweise von den Prallflächen 10 ferngehalten wird, sondern daß es tatsächlich auf die Prallflächen 10 gelangt, um von dort auf dem kürzestem Wege auf die Streutelleroberfläche zwischen die Wurfschaufeln 15 geleitet zu werden. Es entsteht dadurch eine gleichmäßigere, kontrollierte Verteilung des Granulats zwischen den einzelnen Wurfschaufeln 15.

Durch die vorstehend beschriebene geschwungene Form der einzelnen Wurfschaufeln 15 ergibt sich im Bereich der nachlaufenden Krümmung 18 eine zusätzliche und erhöhte radiale Beschleunigung des Streugutes entlang der vorderseitigen Wurfschaufelfläche nach außen. Durch die in Vorlaufrichtung gerichtete anschließende Endkrümmung 19 hingegen wird wieder eine gewisse Verzögerung des Streugutflußes entlang der Wurfschaufelfläche bewirkt, wodurch eine etwas straffere Bündelung des Streugutstrahls und somit eine gezieltere Ausstreuung ermöglicht wird. Es entsteht dadurch auch eine gewisse Verlagerung des Streugutfächers in Drehrichtung des Streutellers. Durch die beiden Krümmungen entsteht auch eine Verlängerung der Führungsfläche entlang der einzelnen Wurfschaufeln 15 und somit auch eine Verlängerung der Mischzone, in welcher die Flüssigkeit mit dem Granulat zwangsweise in Berührung gehalten wird.

Die Befeuchtungsflüssigkeit wird aus einem Zwischenbehälter 21 zugeführt, der aus einem oberhalb des Leitkörpers 9 angeordneten Gehäuse mit einer kegelstumpfförmigen Gehäusewand 22 und einem Gehäuseboden 23, die beide an einem zentralen feststehenden Rohr 24 dicht befestigt sind. Zugeführt wird die Befeuchtungsflüssigkeit durch einen Schlauchanschlußstutzen 25, der über einen Schlauch 26 mit einem nicht dargestellten Vorratsbehälter bzw. mit einer Dosierpumpe verbunden ist. Auf der der Granulatrutsche 11 zugekehrten Seite ist die Gehäusewand 22 mit einer im wesentlichen dreieckförmigen, sich über einen größeren Umfangsabschnitt erstreckenden Auslaßöffnung 27 versehen, die etwa in halber Höhe des Zwischenbehälters 21 liegt. Unterhalb dieser Auslaßöffnung 27 ist als Schürze 28 ein verlängerter Wandabschnitt angeordnet, über den die aus der Auslaßöffnung 27 austretende und entlang der Außenfläche der Gehäusewand 22 nach unten strömende Flüssigkeit in geringem Abstand über dem Auftreffpunkt 13 auf die Prallflächen 10 geleitet wird. Wie am besten aus der Fig. 7 erkennbar ist, hat die Auslaßöffnung 27 die Form eines auf der Spitze stehenden gleichschenkligen Dreiecks, dessen gleichlange Schenkel 27' einen stumpfen Winkel miteinander bilden und in einer Rundung ineinander übergehen.

Sowohl die Auslaßöffnung 27 als auch der sich über die Breite dieser Auslaßöffnung erstreckende, als Flüssigkeitleitfläche 28 dienende Abschnitt der Gehäusewand 22 sind durch ein teils schräg teils vertikal verlaufendes Deckblech 29 abgedeckt, damit beide gegen das Auftreffen von Granulat geschützt sind.

Wie aus Fig. 7 ersichtlich ist, hat die untere Begrenzungskante 30 der Schürze 28 einen schrägen Verlauf und zwar so, daß ihr in Drehrichtung vorne liegendes Ende weiter nach unten reicht als das gegenüberliegende Ende dieser Begrenzungskante 30. Das Deckblech 29 ist der Krümmung der Gehäusewand 22 angepaßt und seitlich mit abgebogenen Verbindungsstegen 31 und 32 versehen, die auf der Gehäusewand 22 dicht aufsitzen und die Flüssigkeitsleitfläche 28' der Gehäusewand 22 somit seitlich begrenzen. Dadurch ist auch eine gezielte Flüssigkeitszufuhr zu der Stelle gewährleistet, an welcher das Granulat auf die Prallflächen 10 bzw. auf die Mantelfläche des Leitkörpers 9 auftrifft.

Außerdem ist die Auslaßöffnung 27 mit dem sie abdeckenden Deckblech 29 so angeordnet, daß ihre gemeinsame Symmetrieebene 33 in Drehrichtung gegenüber dem Auftreffpunkt 13, wo das granulierte Streugut von der Granulatrutsche 11 kommend, gezielt zugeführt auftrifft, einen Versatz von etwa 10 mm aufweist. Es ist aus Fig. 3, 5 und 6 auch erkennbar, daß die Breite der Flüssigkeitsleitfläche 28, die von den seitlichen Stegen 31 und 32 begrenzt wird, sich über eine Umfangslänge erstreckt, die etwa der 1,5-fachen Teilung der Prallflächen 10 entspricht.

Durch den schrägen Verlauf der unteren Begrenzungskante 30 der Verlängerungsschürze 28' wird die an dieser Kante ankommende Flüssigkeit bevorzugt in Umfangsrichtung weitergeführt, so daß der größte Teil der Befeuchtungsflüssigkeit hinter dem Auftreffpunkt 13 des Granulats auf die Prallflächen 10 auftrifft. Wichtig dabei ist auch, daß die Flüssigkeit auf der von einem Abschnitt der Gehäusewand 22 und der Schürze 28' gebildeten Flüssigkeitsleitfläche 28 möglichst weit nach unten geführt wird, damit sie bei schnell rotierendem Streuteller 1 durch die auf seiner Oberfläche durch die Prallflächen 10 und Wurfschaufeln 15 verursachten Luftwirbel nicht zerstäubt wird.

In Fig. 6 ist in Draufsicht ein Streuteller 1/1 dargestellt, dessen ebenfalls in fünfzehnfacher Ausführung vorhandenen Wurfschaufeln 15/1 von innen nach außen einen durchgehend geraden Verlauf haben. Außerdem ist bei dieser Ausführungsform auch gezeigt, daß die Granulatrutsche 11 auch so angeordnet sein kann, daß ihre Scheitellinie 12 nicht durch die Drehachse 8 des Streutellers 1 verläuft, sondern daß sie mit einer durch den Auftreffpunkt 13 gehenden Radialen 14 einen Winkel β bildet. Um die vorstehend beschriebenen Wirkungsweisen der Prallflächen 10 in zumindest annähernd gleicher Qualität zu erhalten, sollte dieser Winkel β maximal so groß gewählt werden, daß die Scheitellinie 12 mit einer im Auftreffpunkt 13 stehenden Prallfläche 10 des Leitkörpers 9 einen Prallwinkel δ von maximal 90° bilden kann. Der Prallwinkel δ setzt sich zusammen aus dem Winkel β und dem Anstellwinkel α, den die Prallflächen 10 zu einer durch den Auftreffpunkt 13 führenden Radialen 14 bilden.

Durch eine solche Verschwenkung der Granulatrutsche 11 gegenüber der in Fig. 3 und 5 dargestellten Position kann der Prallwinkel δ,unter welchem das Granulat auf die Prallflächen 10 auftrifft, so bemessen werden, daß das Granulat möglichst weit innen auf der Streutelleroberfläche auftrifft und daß somit annähernd die gesamte Länge der Wurfschaufeln 15 als Mischzone für die beiden Streumedien ausgenutzt wird. Diese Bedingung ist bei der Anordnung der Granulatrutsche 11 gemäß den Fig. 3 und 5 am besten gewährleistet, weil dort β = 0 ist.

Während die Wurfschaufeln 15 und 15/1 auch ohne die Ausnehmungen 20, also mit geraden bis an den Rand des Leitkörpers durchgehenden Oberkanten ausgebildet sein können, ist in den Fig. 4 und 5 ein Ausführungsbeispiel dargestellt, bei dem ein zentraler zylindrischer Leitkörper 9/1 vorgesehen ist, an dessen Mantelfläche 34 die inneren Endkanten 35 von Wurfschaufeln 15/2 spaltfrei befestigt sind, derart, daß die etwa bis zum halben Streutellerradius R reichenden, geraden inneren Abschnitte 17/1 unter dem gleichen Anstellwinkel α verlaufen wie die von den Zahnflanken der Zähne 10' gebildeten Prallflächen 10 in den Fig. 3 und 6. Bei dieser Ausführungsform bilden die inneren Endabschnitte 17/1 die Prallflächen, die bei den Ausführungsformen der Fig. 3 und 6 von den vorlaufenden Zahnflanken 10' gebildet sind. In der äußeren Hälfte des Streutellerradius' haben die Wurfschaufeln 15/2 den gleichen Verlauf wie die Wurfschaufeln 15 beim Ausführungsbeispiel der Fig. 3. Es besteht auch die Möglichkeit, diese Wurfschaufeln 15/2 mit einem von innen nach außen durchgehend geraden Verlauf zu versehen, wie das bei den Wurfschaufeln 15/1 der Fig. 6 der Fall ist. Auch eine z.B. in Fig. 6 dargestellte Schrägstellung der Granulatrutsche 11 kann bei der Ausführungsform der Fig. 5 vorgesehen sein.

In Fig. 9 ist ersichtlich, daß bei der Ausführungsform der Fig. 5 die Wurfschaufeln 15/2 senkrecht auf der Streutelleroberseite stehen und somit parallel zur Streutellerachse verlaufen.

In Fig. 10 ist eine Variante dazu dargestellt, die zeigt, daß die Wurfschaufeln 15/2 und übrigens auch die Wurfschaufeln 15 und 15/1 bzw. die Prallflächen 10 gegenüber der Drehachse 8 bzw. gegenüber der Senkrechten 36 zur Streutelleroberfläche unter einem Neigungswinkel γ , der etwa 4° bis 10° betragen kann, so schräg gestellt sein können, daß ihre Oberkanten in Drehrichtung des Streutellers 1 jeweils vorlaufen. Durch diese Schrägstellung trifft das von einer Prallfläche 10 abprallende Streugut auf einem kleineren Radius auf der Streutelleroberfläche auf. Das Streugut wird dadurch schneller von der Unterkante der Prallfläche 10 bzw. der Wurfschaufel 15, 15/1 oder 15/2 erfaßt und über eine längere Strecke der Wurfschaufel 15, 15/1 entlang geführt.

Aber auch bei dieser Ausführungsform ist es zweckmäßig, die Wurfschaufeln 15/2 mit Ausnehmungen 20 zu versehen, damit auch mit diesen Wurfschaufeln 15/2 die gleichen vorteilhaften Wirkungen erzielt werden können, die bei den Wurfschaufeln 15 und 15/1 gegeben sind.

An Stelle des kegelstumpfartigen Leitkörpers 9, der an seiner Mantelfläche mit von oben nach unten keilförmigen Zähnen versehen ist, könnte auch ein zylindrischer Leitkörper mit von oben nach unten gerade durchlaufenden Zähnen vorgesehen sein, deren vorlaufende Kanten wiederum die Prallflächen 10 bilden. Auch in diesem Falle müßte es sich um sägezahnartige Zahnprofile handeln.

Entsprechend könnte auch der zylindrische Leitkörper 9/1 der Ausführungsform der Fig. 5 an seiner Umfangsfläche mit Zähnen versehen sein, an denen die Wurfschaufeln 15/2 in analoger Weise enden. Zweckmäßigerweise wird der Leitkörper bzw. 9/1 aus einem abriebfesten harten Material z.B. aus Metall oder einem geeigneten Kunststoff bestehen. Er kann sowohl als kompakter wie auch als Hohlkörper ausgebildet sein. Daß das Material, aus dem die Wurfschaufeln, der Streuteller insgesamt und auch die Prallflächen 10 hergestellt sind, korossionsfest sein soll, ist eine Selbstverständlichkeit.

Während bei den bisher beschriebenen Ausführungsbeispielen die Flüssigkeitszufuhr in der beschriebenen Form aus einem Zwischenbehälter geschieht, besteht auch die Möglichkeit, daß die Flüssigkeitszufuhr gemäß Fig. 11 mittels einer an der Unterseite der Granulatrutsche 11 angeordneten Flachdüse 37 oder durch eine vertikal über dem Auftreffpunkt angeordnete Flachdüse 38 zugeführt wird. Auch mit solchen Flachdüsen 37, 38 ist es möglich, die vorstehend beschriebene Art und Weise der Flüssigkeitszuführung zu den Prallflächen 10 durchzuführen.

Eine weitere Möglichkeit der Flüssigkeitszufuhr ist in Fig. 13 in Form eines kleineren Zwischenbehälters 39 dargestellt, der auf der der Granulatrutsche 11 zugekehrten Seite des Rohres 24 angeordnet ist und die Befeuchtungsflüssigkeit in der gleichen Weise auf die Prallflächen 10 des Leitkörpers 9 leitet, wie die in den Fig. 2 und 4 dargestellte Vorrichtung.

## Patentansprüche

1. Streuvorrichtung mit einem motorisch um eine vertikale Achse (8) drehend angetriebenen Streuteller (1) als Streuorgan, der mit mehreren im wesentlichen radial verlaufenden Wurfschaufeln (15, 15/1) versehen ist, die an einem zentralen zylindrischen oder kegelstumpfartigen Leitkörper (9, 9/1) enden, und der mit mehr als zwölf von Zahnflanken des Leitkörpers (9, 9/1) oder inneren Endabschnitten der Wurfschaufeln (15/1) gebildeten Prallflächen (10) versehen ist, wobei die Prallflächen entlang der Mantelfläche des Leitkörpers (9, 9/1) angeordnet sind und im jeweiligen Schnittpunkt (13) mit der Scheitellinie (12) einer schalen- oder rohrartigen Granulatrutsche (11) mit der durch diesen Schnittpunkt (13) verlaufenden Radialen (14) einen gegen die Drehrichtung (Pfeil 5) gerichteten Anstellwinkel (α) von etwa 40° bis 60° bilden und dessen Wurfschaufeln (15, 15/1) wenigstens im inneren Drittel des Streutellerradius' in gleicher Richtung wie die Prallflächen (10) verlaufen und wenigstens im unteren Viertel ihrer Höhe jeweils eine lückenlose Verbindung zu der zugeordneten Prallfläche (10) bilden, wobei dem Streuteller (1) über die Granulatrutsche (11), die exzentrisch und schrägstehend zur Streutellerachse (8) angeordnet ist, granuliertes Streugut, z.B. Streusalz, in im wesentlichen trockenem Zustand gezielt und in dosierten Mengen derart zugeführt wird, daß es in der unteren Hälfte des Leitkörpers (9, 9/1) auf dessen Mantelfläche auftrifft, und wobei durch eine Flüssigkeitszuführeinrichtung im wesentlichen drucklos Befeuchtungsflüssigkeit in dem Umfangsbereich auf die Mantelfläche des Leitkörpers (9, 9/1) geleitet wird, in dem das Granulat auf dem Leitkörper (9, 9/1) auftrifft.

2. Streuvorrichtung nach Anspruch 1, dadurch gekennzeichnet, daß die Prallflächen (10) und/oder die Wurfschaufeln (15, 15/1) jeweils im Anschlußbereich an die Prallflächen (10) mit Ausnehmungen (20) versehen sind, die zumindest annähernd bis zum Schnittpunkt (13) der Scheitellinie der Granulatrutsche mit der Mantelfläche des Leitkörpers (9, 9/1) reichen.

3. Streuvorrichtung nach Anspruch 2, dadurch gekennzeichnet, daß die Ausnehmungen (20) an der Oberkannte einer Wurfschaufel (15, 15/1) eine Weite aufweisen, die wenigstens annähernd so ist wie der Radius des Leitkörpers (9).

4. Streuvorrichtung nach Anspruch 2 oder 3, dadurch gekennzeichnet, daß die Ausnehmungen (20) eine wenigstens annähernd dreieckige Form aufweisen, deren untere Ecke unterhalb der Horizontalebene liegt, in welcher die Scheitellinie (12) der Granulatrutsche (11) auf die rotierenden Prallflächen (10) trifft, in welchem das Granulat auf die rotierenden Prallflächen (10) trifft.

5. Streuvorrichtung nach einem der Ansprüche 1 bis 4, dadurch gekennzeichnet, daß die Wurfschaufeln (15, 15/2) einen etwa im inneren Drittel des Streutellerradius' mit einer gegen die Drehrichtung rückwärts gerichteten Krümmung (18) beginnenden und außen in einer in Drehrichtung vorwärts gerichteten Krümmung (19) endenden, geschwungenen Verlauf haben.

6. Streuvorrichtung nach Anspruch 1, dadurch gekennzeichnet, daß die Prallfächen (10) nach unten um einen Anstellwinkel (γ) von etwa 4° bis 10° gegen die Streutellerachse (8) geneigt sind, so daß deren Oberkante in Drehrichtung vorne liegt.

7. Streuvorrichtung nach einem der Ansprüche 1 bis 6, dadurch gekennzeichnet, daß der Leitkörper (9) aus einem kegelstumpfförmigen Kunststoff- oder Metallkörper besteht, der auf seiner Mantelfläche sägezahnartige, sich in axialerRichtung von unten nach oben und in radialer Richtung von innen nach außen verjüngende Zähne (10') aufweist, deren in Drehrichtung vorlaufende Zahnflanken zumindest annähernd ebenflächig sind und die Prallflächen (10) bilden.

8. Streuvorrichtung nach einem der Ansprüche 1 bis 6, dadurch gekennzeichnt, daß der Leitkörper (9/1) aus einem zylindrischen oder aus einem sich von oben nach unten geringfügig verjüngenden, kegelstumpfartigen Hohlkörper besteht, an dessen Mantelfläche die die Prallflächen bildenden Endabschnitte (17/1) der Wurfschaufeln (15/2) lückenlos befestigt sind.

9. Streuvorrichtung nach einem der Ansprüche 1 bis 8, dadurch gekennzeichnet, daß die Flüssigkeitszuführeinrichtung eine von oben auf die Prallfläche (10) gerichtete abgedeckte Flüssigkeitsleitfläche (28') oder Flachdüse (37, 38) aufweist, welche sich in Umfangsrichtung des Leitkörpers über wenigstens einen Prallflächenabstand erstreckt.

10. Streuvorrichtung nach Anspruch 9, dadurch gekennzeichnet, daß die Flüssigkeitsleitfläche (28') in die Ausnehmungen (20) der rotierenden Wurfschaufeln (15, 15/1) hineinragt und im Axialbereich der Prallflächen (10) unmittelbar an den radialen Begrenzungskanten der Prallflächen (10) endet.

11. Streuvorrichtung nach Anspruch 10, dadurch gekennzeichnet, daß die Flüssigkeitsleitfläche (28') mit einer in Drehrichtung des Streutellers schräg nach unten, d.h. gegen den Streuteller verlaufenden Begrenzungskante (30) versehen ist.

## Claims

1. Gritting device, comprising a gritting disc (1), rotationally driven by a motor about a vertical axis (8) as the gritting member, which disc is provided with a plurality of casting blades (15, 15/1) extending substantially radially, which terminate at a central, cylindrical or truncated-conical guide block (9, 9/1), and which is provided with more than twelve impact surfaces (10), formed of tooth flanks of the guide block (9, 9/1) or of inner end portions of the casting blades (15/1), wherein the impact surfaces are disposed along the generated surface of the guide block (9, 9/1) and at each intersection point (13) with the invert line (12) of a dish-shaped or tubular grit chute (11) make an angle of attack (α) of approximately 40° to 60° in the direction opposite to rotation (arrow 5) with the radial line (14) passing through this intersection point (13), and the casting blades (15, 15/1) of which, at least in the inner third of the gritting disc radius, run in the same direction as the impact surfaces (10) and each form, at least in the lower quarter of their height, an uninterrupted connection with the associated impact surface (10), wherein granulated road grit, e.g. de-icing salt, is directed to the gritting disc (1) via the grit chute (11), which is disposed eccentrically and obliquely to the gritting disc axis (8), in a substantially dry state and in metered quantities in such a manner that it strikes the generated surface in the lower half of the guide block (9, 9/1), and wherein substantially unpressurized humidifying liquid is guided by a liquid feed device in the peripheral region onto the generated surface of the guide block (9, 9/1), in which the grit strikes the guide block (9, 9/1).

2. Gritting device according to Claim 1, characterized in that the impact surfaces (10) and/or the casting blades (15, 15/1) are each provided, in the attachment region to the impact surfaces (10), with apertures (20), which extend at least approximately to the intersection point (13) of the invert line of the grit chute with the generated surface of the guide block (9, 9/1).

3. Gritting device according to Claim 2, characterized in that the apertures (20) have a width at the upper edge of a casting blade (15, 15/1), which is at least approximately as large as the radius of the guide block (9).

4. Gritting device according to Claim 2 or 3, characterized in that the apertures (20) have an at least approximately triangular form, the lower corner of which lies below the horizontal plane in which the invert line (12) of the grit chute (11) meets the revolving impact surfaces (10), in which the granulate strikes the revolving impact surfaces (10).

5. Gritting device according to one of Claims 1 to 4, characterized in that the casting blades (15, 15/2) have a curved form, commencing approximately in the inner third of the gritting disc radius with a curvature (18) directed backwards from the direction of rotation and terminating outwardly in a curvature (19) directed forwards in the direction of rotation.

6. Gritting device according to Claim 1, characterized in that the impact surfaces (10) are inclined downwards at an angle of attack (γ) of approximately 4° to 10° relative to the gritting disc axis (8), so that their upper edge is leading in the direction of rotation.

7. Gritting device according to one of Claims 1 to 6, characterized in that the guide block (9) consists of a truncated conical plastics or metal block, which possesses on its generated surface sawtooth-shaped teeth (10'), tapering axially upwards and radially from the inside outwards, the tooth flanks of which, leading in the rotational direction, are at least approximately flat-surfaced and form the impact surfaces (10).

8. Gritting device according to one of Claims 1 to 6, characterized in that the guide block (9/1) consists of a cylindrical or slightly downwardly, truncated-conically tapering hollow block, to the generated surface of which the end portions (17/1) of the casting blades (15/2), forming the impact surfaces, are uninterruptedly fixed.

9. Gritting device according to one of Claims 1 to 8, characterized in that the liquid feed device comprises a covered liquid guide surface (28') or flat nozzle (37, 38), directed from above onto the impact surface (10), which extends in the circumferential direction of the guide block through at least one impact surface spacing.

10. Gritting device according to Claim 9, characterized in that the liquid guide surface (28') penetrates into the apertures (20) of the revolving casting blades (15, 15/1) and terminates in the axial region of the impact surfaces (10) immediately at the radial boundary edges of the impact surfaces (10).

11. Gritting device according to Claim 10, characterized in that the liquid guide surface (28') is provided with a boundary edge (30), extending obliquely downwards in the direction of rotation of the gritting disc, i.e. towards the gritting disc.

## Revendications

1. Dispositif d'épandage, comprenant comme organe d'épandage, un plateau d'épandage (1) qui est entraîné en rotation autour d'un axe (8) vertical par un moteur et équipé d'une pluralité de pales de projection (15, 15/1) s'étendant sensiblement dans le sens radial et se terminant sur un corps directeur (9, 9/1) central de forme cylindrique ou tronconique, et qui comporte plus de douze surfaces de rebondissement (10) formées par des flancs de dents du corps directeur (9, 9/1) ou par des sections terminales intérieures des pales de projection (15/1), les surfaces de rebondissement étant disposées le long de la surface latérale du corps directeur (9, 9/1) et formant, au point d'intersection (13) respectif avec la ligne de sommet (12) d'une goulotte de granulés (11) en forme de coquille ou de tube, avec la radiale (14) passant par ledit point d'intersection (13), un angle d'inclinaison (a) d'environ 40° à 60° dirigé dans le sens opposé à la direction de rotation (flèche 5), et dont les pales de projection (15, 15/1) s'étendent au moins dans le tiers intérieur du rayon du plateau d'épandage dans la même direction que les surfaces de rebondissement (10) et forment respectivement, au moins dans le quart inférieur de leur hauteur, une liaison continue avec la surface de rebondissement (10) associée, des produits granulés à répandre, par exemple du sel de salage, à l'état sensiblement sec, étant amenés de manière dirigée et en quantités dosées au plateau d'épandage (1) par l'intermédiaire de la goulotte de granulés (11) excentrée et inclinée par rapport à l'axe de rotation (8) dudit plateau d'épandage, de telle façon qu'ils arrivent sur la surface latérale du corps directeur (9, 9/1) dans la moitié inférieure de celui-ci, un système d'amenée de liquide envoyant du liquide de mouillage sensiblement sans pression sur la surface latérale du corps directeur (9, 9/1), dans la région périphérique de celui-ci dans laquelle les granulés entrent en contact avec ledit corps directeur (9, 9/1).

2. Dispositif d'épandage selon la revendication 1, caractérise en ce que les surfaces de rebondissement (10) et/ou les pales de projection (15, 15/1) comportent respectivement, dans la zone de raccordement avec les surfaces de rebondissement (10), des évidements (20) qui s'étendent au moins approximativement jusqu'au point d'intersection (13) de la ligne de sommet de la goulotte de granulés avec la surface latérale du corps directeur (9, 9/1).

3. Dispositif d'épandage selon la revendication 2, caractérisé en ce que les évidements (20) présentent au bord supérieur d'une pale de projection (15, 15/1) une largeur qui est au moins égale au rayon du corps directeur (9).

4. Dispositif d'épandage selon l'une des revendications 2 ou 3, caractérisé en ce que les évidements (20) présentent une forme au moins approximativement triangulaire, dont le coin inférieur se situe au-dessous du plan horizontal dans lequel la ligne de sommet (12) de la goulotte de granulés (11) rencontre les surfaces de rebondissement (10) en rotation, sur laquelle les granulés arrivent sur les surfaces de rebondissement (10) en rotation.

5. Dispositif d'épandage selon l'une des revendications 1 à 4, caractérisé en ce que les pales de projection (15, 15/2) présentent un tracé curviligne qui commence sensiblement dans le tiers intérieur du rayon du plateau d'épandage par une courbure (18) dirigée en arrière dans le sens opposé à la direction de rotation et se termine à l'extérieur par une courbure (19) dirigée vers l'avant dans le sens de rotation.

6. Dispositif d'épandage selon la revendication 1, caractérisé en ce que les surfaces de rebondissement (10) sont inclinées vers le bas d'un angle d'inclinaison (γ) d'environ 4° à 10° par rapport à l'axe de rotation (8), de sorte que leur bord supérieur se situe en avant dans le sens de rotation.

7. Dispositif d'épandage selon l'une des revendications 1 à 6, caractérisé en ce que le corps directeur (9) est constitué par un corps tronconique en matière plastique ou en métal qui comporte sur sa surface latérale des dents (10') disposées en dents de scie et se rétrécissant axialement de bas en haut et radialement de l'intérieur vers l'extérteur, dont les flancs antérieurs dans le sens de rotation présentent au moins approximativement une surface plane et forment les surfaces de rebondissement (10).

8. Dispositif d'épandage selon l'une des revendications 1 à 6, caractérisé en ce que le corps directeur (9/1) est constitué par un corps creux de forme tronconique qui se rétrécit légèrement du haut en bas et sur la surface latérale duquel sont fixées en continu les sections terminales (17/1) des pales de projection (15/2) qui forment les surfaces de rebondissement.

9. Dispositif d'épandage selon l'une des revendications 1 à 8, caractérisé en ce que le système d'amenée de liquide comporte une surface d'acheminement de liquide (28') ou une tuyère plate (37, 38) protégée et dirigée par le haut vers la surface de rebondissement (10), qui s'étend dans le sens circonférentiel sur au moins un intervalle de surface de rebondissement.

10. Dispositif d'épandage selon la revendication 9, caractérisé en ce que la surface d'acheminement de liquide (28') dépasse dans les évidements (20) des pales de projection (15, 15/1) en rotation et se termine dans la région axiale des surfaces de rebondissement (10), immédiatement sur les bords radiaux de délimitation desdites surfaces de rebondissement (10).

11. Dispositif d'épandage selon la revendication 10, caractérisé en ce que la surface d'acheminement de liquide (28') comporte un bord de délimitation (30) qui, dans la direction de rotation du plateau d'épandage, s'étend en oblique vers le bas, c'est-à-dire vers ledit plateau d'épandage.
